# DEMANDE DE BREVET EUROPEEN

(11) **EP 0 561 091 A1**
(43) Date de publication de la demande: **22.09.1993**
(21) Numéro de dépôt: 92420075.1
(22) Date de dépôt: 16.03.1992
(51) Int. Cl.: E05F 15/14, E05D 13/00, E05F 15/10

(54) **Dispositif d'ouverture-fermeture de portes de garages, portails et fermetures similaires**

(71) Demandeur: Coron, Jean Paul, F-69440 Saint Maurice sur Dargoire (FR); Mathieu, Bernard, F-01390 Mionnay (FR)
(72) Inventeur: Coron, Jean Paul, F-69440 Saint Maurice sur Dargoire (FR); Mathieu, Bernard, F-01390 Mionnay (FR)
(74) Mandataire: Dupuis, François

(57) **Abrégé**

Ce dispositif d'ouverture-fermeture de portes de garages et fermetures similaires, lesdites portes étant du type comprenant un ou plusieurs panneaux, est remarquable en ce qu'il est constitué par un module linéaire de guidage (1)constitué par un profilé long monobloc présentant une section en oméga avec une paroi supérieure (1.3), des parois latérales profilées (1.1-1.2) définissant entre elles un passage (1.5) pour autoriser le déplacement et la translation contrôlés de un ou de plusieurs moyens d'attache (5), introduits et coulissants dans le module linéaire,
et en ce que ledit module présente intérieurement une cavité longitudinale (1.6) sur toute sa longueur autorisant l'introduction du moyen de transmission et d'entraînement (7) et du ou des moyens d'attache (5) précités, ladite cavité étant agencée près de ses côtés latéraux avec des évidements (1.9) de guidage et de translation desdits moyens (7 et 5),
et en ce que ledit module s'applique sur au moins une partie fixe supérieure ou verticale, de l'encadrement (2) de la construction, à partir duquel est définie l'ouverture de passage de la porte, le ou les différents panneaux ou en partie seulement étant accouplés à un ou des moyens d'attache (5) permettant, lors du fonctionnement de ce dernier, d'accompagner automatiquement le mouvement des différents panneaux lors de l'ouverture-fermeture de la porte.

## Description

L'invention se rattache au secteur technique des dispositifs d'ouverture de portes de garages et de toutes ouvertures similaires. Il trouve en particulier une application avantageuse pour les portes comprenant plusieurs panneaux articulés entre eux par charnières permettant un pliage en accordéon lors de l'ouverture de la porte, et d'une manière plus générale a tous types de portes, portails, fermetures, basculantes ou non, dans des locaux à usage privé ou industriel, ces portes pouvant être établies sous forme de panneaux rigides, ou souples tels que bâchage par exemple.

Le but recherché selon l'invention était de concevoir un dispositif permettant par une commande une ouverture-fermeture automatique des portes, dans les meilleures conditions de sécurité.

En effet, face à de nombreux accidents dans la manipulation desdites portes, soit involontairement, soit par suite de leur utilisation comme éléments de jeux par des enfants, les pouvoirs publics ont demandé aux constructeurs de rechercher des dispositifs de sécurité améliorés.

C'est donc dans ces conditions que le Demandeur a procédé à des recherches et études répondant a l'objectif souhaité.

Un autre but selon l'invention était de concevoir un dispositif d'ouverture/fermeture pouvant être appliqué pour tous types de portes constitués de panneaux rigides ou souples ou articulés.

Ces buts et d'autres encore ressortiront bien de la suite de la description.

Selon une première caractéristique, le dispositif d'ouverture-fermeture de portes de garages et fermetures similaires, lesdites portes étant du type comprenant un ou plusieurs panneaux, est remarquable en ce qu'il est constitué par un module linéaire de guidage constitué par un profilé long monobloc présentant une section en oméga avec une paroi supérieure, des parois latérales profilées définissant entre elles un passage pour autoriser le déplacement et la translation contrôlés de un ou de plusieurs moyens d'attache, introduits et coulissants dans le module linéaire,
et en ce que ledit module présente intérieurement une cavité longitudinale sur toute sa longueur autorisant l'introduction du moyen de transmission et d'entraînement et du ou des moyens d'attache précités, ladite cavité étant agencée prés de ses côtés latéraux avec des évidements de guidage et de translation desdits moyens,
et en ce que ledit module s'applique sur au moins une partie fixe, de l'encadrement de la construction, à partir duquel est définie l'ouverture de passage de la porte, le ou les différents panneaux ou en partie seulement étant accouplés a un ou des moyens d'attache permettant, lors du fonctionnement de ce dernier, d'accompagner automatiquement le mouvement des différents panneaux lors de l'ouverture-fermeture de la porte.

Selon une autre caractéristique, les moyens moteur ont une puissance contrôlée et sont en liaison avec des moyens de régulation et de détection de surcharge assurant la fonction d'arrêt du déplacement pour éviter des efforts excessifs lors d'un blocage inopiné au moment du fonctionnement de l'ouverture-fermeture de la porte.

Selon une autre caractéristique, le moyen d'entraînenent est une courroie, ladite courroie étant guidée près des extrémités du module linéaire par des organes de renvoi montés à rotation libre sur des axes de guidage disposés transversalement aux extrémités du module, ladite courroie d'entraînement présentant un brin supérieur et un brin inférieur.

Selon une autre caractéristique, le brin inférieur du moyen d'entraînement est accouplé à au moins une patte d'attache profilée solidarisée à au moins un des panneaux de la porte.

Selon une autre caractéristique, le brin supérieur du moyen d'entraînement est accouplé à au moins une patte d'attache solidarisée à au moins un des panneaux de la porte.

Selon une autre caractéristique la ou les pattes d'attache sont solidarisées à au moins un moyen d'articulation formant charnière de deux panneaux consécutifs constituant la porte.

Selon une autre caractéristique, le dispositif comprend des pattes d'attache complémentaires non liées au moyen d'entraînement, lesdites pattes ayant un profil sensiblement parallélépipédique avec des bossages permettant son engagement dans la partie inférieure du module linéaire de guidage, lesdites pattes présentant, sur leur partie débordante, des ouvertures autorisant l'insertion de moyens de fixation à l'un quelconque des panneaux en regard, ou moyen d'articulation s'y rapportant.

Ces caractéristiques et d'autres encore ressortiront bien de la suite de la description.

Pour fixer l'objet de l'invention illustré de manière non limitatives aux figures des dessins où :
La figure 1 est une vue à caractère schématique montrant le dispositif selon l'invention appliqué à une porte de garage comprenant une pluralité de panneaux s'ouvrant par sa partie médiane.
La figure 2 est une vue en plan selon la figure 1.
La figure 3 est une vue à caractère schématique en variante montrant le dispositif selon l'invention appliqué à une porte de garage comprenant une pluralité de panneaux.
La figure 4 est une vue en plan selon la figure 3.
La figure 5 est une vue en coupe longitudinale montrant le dispositif selon l'invention.
La figure 6 est une vue en coupe transversale selon la ligne 6-6 de la figure 5.
La figure 7 est une vue en coupe transversale selon la ligne 7-7 de la figure 5.
La figure 8 est une vue en coupe transversale selon la ligne 8-8 de la figure 5.
La figure 9 est une vue en coupe transversale selon la ligne 9-9 de la figure 5.
La figure 10 est une vue en coupe transversale selon la ligne 10-10 de la figure 5.
La figure 11 est une vue partielle en coupe montrant la liaison de l'arbre moteur avec le moyen d'entraînement agencée avec un dispositif d'accouplementdésaccouplement.
La figure 12A est une vue en coupe et de face montrant les moyens autorisant l'accouplement ou désaccouplement du moyen d' entraînement et du moyen de commande, tandis que la figure 12B montre lesdits moyens en position de fonctionnement.
La figure 13 est une vue en plan selon la figure 12.
1a figure 14 est une vue à caractère schématique montrant le positionnement bout-à-bout de deux modules linéaires apliqués à la commande d'ouverture-fermeture d'une ⁵construction ayant deux portes d'ouverture adjacentes.
La figure 15 est une vue a caractère schématique montrant l'utilisation de l'invention dans un garage avec une porte coulissant et s'évacuant d'un côté en étant guidé par un rail curviligne.
La figure 16 est une vue à caractère schématique montrant l'utilisation de l'invention à la fermeture-ouverture d'une porte basculante de garage.
La figure 17 est une vue de face d'un sabot de guidage permettant et facilitant l'ouverture de porte de garage constituée de panneaux pliables et articulés entre eux.
La figure 18 est une vue en plan selon la figure 17.
La figure 19 est une vue à caractère schématique en plan d'une porte de garage comprenant différents panneaux articulés et pliables, avec le positionnement de différents sabots de guidage intermédiaires.
La figure 20 est une vue similaire à la figure 5 mais illustrant une variante de conception et de réalisation des moyens d'attache.
La figure 21 est une vue en coupe transversale selon la ligne 21-21 de la figure 20.
La figure 22 est une vue en coupe transversale selon la ligne 22-22 de la figure 20.
La figure 23 est une vue en coupe transversale selon la ligne 23-23 de la figure 20.
La figure 24 est une vue à caractère schématique illustrant l'application du dispositif selon l'invention pour constituer une ouverture d'une porte établie sous forme de bache et déplacée par un mouvement de relevage et/ou d'abaissement.
La figure 25 est une vue de profil à caractère schématique illustrant cette mise en oeuvre.
La figure 26 est une vue illustrant le positionnement de l'un des modules linéaires de guidage dans la mise en oeuvre des figures 25 et 26.
La figure 27 est une vue à caractère schématique partielle montrant la fixation d'un tube de liaison et de synchronisation de deux modules disposés opposés autour de l'ouverture-fermeture.

Afin de rendre plus concret l'objet de l'invention, on le décrit maintenant d'une manière non limitative en se référant aux exemples de réalisation des figures des dessins.

En se référant en particulier aux figures 1 et 24, le dispositif selon l'invention est constitué par un module linéaire de guidage référencé dans son ensemble par (1), qui vient s'appliquer par toutes fixations appropriées sur la partie fixe supérieure ou verticale de l'encadrement (2) de la construction, ou le long des parties fixes verticales encadrant l'ouverture de passage de la porte (3), et plus généralement de toute manière appropriée en fonction des caractéristiques de l'ouverture considérée. On peut selon l'application du dispositif selon l'invention à différents types de portes utiliser un module de guidage ou deux modules de guidage ou plus. Cette disposition dépend de la nature de la porte et de ses éléments constitutifs autorisant un déplacement latéral, ou un relevage vertical ; lesdits éléments ou panneaux de portes pouvant être rigides ou souples.

Dans une application avantageuse de l'invention illustrée aux figures 1 à 4, la porte est constituée, de manière connue, par différents panneaux (3.1, 3.2, 3.3, 3.4) dans l'exemple illustré, articulés entre eux par des charnières (4). Ainsi, de manière connue, les différents panneaux de la porte sont guidés au sol et, par la partie haute de l'encadrement, par des rails ou glissières dans lesquelles peuvent s'ajuster des organes de roulement appropriés permettant ainsi la translation des différents panneaux et leur pliage en accordéon ou dépliage lors de l'ouverture ou fermeture de la porte. L'ouverture de la porte peut être effectuée à partir de la zone centrale de l'encadrement en prévoyant ainsi deux ensembles de panneaux se raccrochant et se fixant en position de fermeture. En variante, la porte comprenant plusieurs panneaux, peut s'ouvrir par un seul côté en la poussant par des moyens appropriés d'une extrémité à l'autre de l'encadrement, ainsi qu'illustré figure 15 par exemple

Selon l'invention, les différents panneaux, ou une partie seulement, de la porte sont accouplés à des moyens d'attache (5) introduits et coulissant dans le module linéaire de guidage précité. L'accouplement s'effectue de manière avantageuse au niveau des charnières d'articulation des panneaux dans le cas de panneaux pliables tels qu'illustrés figures 1 à 4. Ces moyens d'attache référencés dans leur ensemble par (5) permettent ainsi, lors du fonctionnement du module, d'accompagner automatiquement le mouvement du ou des différents panneaux lors de l'ouverture-fermeture de la porte.

Par ailleurs, pour faciliter le pliage des panneaux dans les zones d'articulation non concernées par les attaches de pattes (5), il peut être prévu des moyens complémentaires sous forme de sabots de guidage pour faciliter l'amorce du pliage ou dépliage. Ces sabots (21) illustrés figures 17, 18 et 19 sont disposées soit au sol soit contre la partie d'encadrement supérieur de la construction. Chaque sabot (21) comprend une semelle (21.1) rectangulaire par exemple et plate permettant sa fixation en (21.2) par boulonnage ou autre sur un plan d'appui fixe. De manière avantageuse, le sabot peut être fixé directement sur l'une des faces latérales extérieures du module linéaire, et en particulier en coopérant avec les rainures extérieures (1.10) formées sur chacune des faces dudit module. Avantageusement, chaque sabot peut être règlable en position le long desdites rainures.

Le sabot (21) comprend à partir de la semelle un tunnel de guidage (21.3) profilé en V coopérant avec une forme intérieure (21.4) rentrée également profilée en Y, formée sur la semelle et constituant une rampe. Le tunnel de guidage (21.3) est fermé à son extrémité arrière, et débouchante à son extrémité avant (21.6). La rampe (21.4) assure la fonction d'une came pour recevoir un moyen (21.7) tel que tige ou galet relié à l'articulation (A) de deux panneaux consécutifs non associés à un système d'attache introduit dans le module linéaire.

Ainsi qu'illustré figure 19, les différents sabots (21) sont disposés le long de la porte en alternance par rapport aux zones d'attache. Ces sabots sont judicieusement disposés de tel sorte que le moyen (21.7) soit disposé au fond du tunnel de guidage lorsque la porte est complètement fermée. Toute action d'ouverture et de poussée de la porte provoque alors le déplacement du moyen (21.7) dans ledit tunnel, puis son déplacement le long de la rampe en permettant ainsi l'amorce de pliage des panneaux de porte considérés, ainsi qu'il apparait à la figure 19. En outre, les différents sabots assurent la fonction de verrouillage de la porte en évitant toute utilisation complémentaire de crémones ou autres moyens de verrouillage similaires habituellement utilisés.

Selon les modalités d'ouverture de la porte, les différents sabots peuvent être orientés tous dans le même sens dans le cas du déplacement de la porte d'un même côté ; les différents sabots peuvent être aussi orientés en opposition en cas d'ouverture de la porte en deux demi-parties.

Selon une autre disposition de l'invention, on peut utiliser en fonction du type de fermeture de porte un ou plusieurs modules linéaires de guidage (1). Selon la figure 3 le module est ainsi disposé sur toute la longueur de la partie fixe de l'encadrement et comprend des moyens moteur (6) permettant le déplacement et translation des moyens d'attache (5) précités.

Les moyens moteur (6) sont choisis pour permettre le déplacement contrôlé des panneaux de porte, et sont d'une puissance contrôlée par des moyens de régulation et de détection de surcharge et d'arrêt non illustrés,pour éviter des efforts excessifs lors d'un blocage inopiné au moment de l'ouverture ou fermeture de la porte. Ainsi, en cas d'un effort provoquant un patinage des moyens moteur, ceux-ci sont automatiquement mis à l'arrêt après détection de la surcharge pour permettre d'examiner la source à l'origine de celle-ci et y rémédier.En outre, les moyens moteur peuvent permettre l'inversion du mouvement.

Plus précisément, on décrit maintenant, dans une mise en oeuvre illustrée aux figures 5 à 10, les caractéristiques du module linéaire de guidage, dans l'application à une porte à plusieurs panneaux ouvrable par sa partie médiane.

Le module linéaire de guidage (1) est constitué par un profilé long, en aluminium par exemple, présentant une section en oméga avec des parois latérales (1.1 - 1.2), une paroi supérieure (1.3), les extrémités des parois latérales se prolongeant par des ailes horizontales rabattues (1.4) en regard définissant entre elles un passage (1.5) pour permettre le déplacement et la translation contrôlés des moyens d'attache (5) précités. Extérieurement, les faces du module de guidage sont agencées avec des rainures (1.10) permettant le positionnement selon les besoins de différents sabots (21) comme indiqué précedemment, ou d'un capotage de protection de l'ensemble du dispositif non illustré, ou également de la fixation de tous les éléments et équipements d'asservissement et commande électrique ou électronique.

Le module linéaire définit par ailleurs intérieurement une cavité longitudinale (1.6) sur toute sa longueur permettant l'introduction d'un moyen de transmission et d'entraînement (7) des moyens d'attache (5) précités.

Avantageusement, ce moyen d'entraînement (7) est constitué par une courroie réalisée en tous matériaux appropriés, ladite courroie étant guidée près des extrémités du module linéaire par des galets ou organes de renvoi (8 et 9) disposés à rotation libre sur des axes de guidage (10 - 11) montés transversalement près des extrémités du module.

Le pignon moteur constitué par l'organe de renvoi (8) de l'axe de guidage (10) est cranté et coopère avec la courroie dont le profil intérieur est également cranté. Le pignon entraîné constitué par l'organe de renvoi (9) et l'axe (11) est lisse.

La courroie d'entraînement (7) est ainsi montée autour des organes de renvoi précités, en définissant un brin supérieur (7.2) et un brin inférieur (7.1), ainsi qu'il apparaît aux dessins.

En se référant à la figure 6, l'organe de renvoi (8) réalisé en tous matériaux appropriés peut présenter, directement formées ou rapportées, des flasques (8.1) permettant de contrôler le débattement latéral de la courroie. Cet organe de renvoi est monté sur un axe de guidage (10) lequel est monté à roulement par rapport à des moyens de guidage (12) rapportés et disposés avec des moyens de fixation (13) contre la partie de paroi latérale en regard du module linéaire. Le montage peut être effectué amovible et éventuellement réglable en tension, en aménageant une ouverture profilée oblongue (1.7) sur chacune des parois latérales précitées. L'axe de guidage (10) est associé de toutes manières appropriées au moyen moteur de commande précité.

En se référant à la figure 10, l'organe de renvoi (9) réalisé en tous matériaux appropriés, peut présenter également des flasques (9.1) contrôlant le débattement latéral de la courroie. L'axe de guidage (11) est maintenu par des paliers (14) disposés sur chaque côté latéral des parois du module linéaire, ledit axe pénétrant dans les ouvertures (1.8) aménagées à cet effet dans le module. L'axe de guidage rotatif est cependant à position fixe par rapport à l'axe (10) précité.

En se référant aux figures 5 et 8 des dessins, le brin inférieur (7.1) de la courroie d'entraînement (7) reçoit, à fixation démontable, une première patte d'attache (5A) profilée susceptible d'être accouplée à l'un des panneaux de la porte et plus particulièrement à la charnière d'articulation de deux panneaux ou parties de panneaux consécutifs. Ainsi qu'illustrée, cette patte (5A) comprend une embase (5A1) profilée en T, dont la base (5A2) est disposée entre les brins (7.1 et 7.2) de la courroie, en permettant sa fixation sur le brin (7.1) par sa partie intérieure. Une plaque d'appui (15) est disposée contre la face extérieure du brin (7.1) et des moyens de blocage (16) du type boulon-écrou viennent maintenir et assurer la fixation. L'embase se prolonge vers le bas avec une jambe (5A3) profilée susceptible de s'engager entre les ailes inférieures du module et déborder extérieurement de celui-ci. Ladite jambe est ainsi agencée avec des moyens (5A4) pour constituer la partie d'attache des panneaux en présentant des trous pour le positionnement de moyens de liaison et d'attache avec les panneaux, et en particulier pour s'adapter et se fixer aux moyens d'articulation par charnière (4). Les plaques d'appui (15) sont ainsi disposées de part et d'autre de ladite jambe pour assurer une double liaison et fixation de la patte (5A) sur le brin (7.1), les extrémités (7.3 - 7.4) de la courroie étant ainsi maintenues et fixées à ladite patte (5A).

Par ailleurs et avantageusement, ladite embase est agencée avec un profil latéral susceptible de s'engager et être guidé dans des évidements intérieurs (1.9) latéraux formés dans le corps du module linéaire de guidage.

En se référant maintenant aux figures 5 et 9 des dessins correspondant à l'ouverture d'une porte à panneaux par sa partie médiane, le brin supérieur (7.2) de la courroie est agencé pour recevoir une patte d'attache (5B) susceptible d'être accouplée à l'un des panneaux de la porte et en particulier à l'une des charnières d'articulation.

Plus précisément, cette patte (5B) comprend une embase profilée (5B1) présentant différentes parties étagées (5B2 - 5B3 - 5B4) autorisant respectivement son guidage à l'intérieur du module linéaire, le passage libre du brin inférieur, le débordement extérieur de la zone et partie de fixation à l'un des panneaux précités. L'embase est profilée dans sa partie haute avec une zone surélevée (5B5) formant chemin de guidage et de positionnement du brin supérieur. Une bride (17) est rapportée et disposée pour venir enserrer ledit brin, des moyens de blocage et de fixation (18) étant introduits dans la partie (5B2) aménagée à cet effet de l'embase pour coopérer et maintenir en position ladite bride. La partie (5B2) profilée à ses extrémités latérales est guidée dans les évidements latéraux (1.9) intérieurs du module linéaire. La partie sousjacente (5B3) de l'embase présente une ouverture (5B6) autorisant le libre passage du brin inférieur. La partie débordante (5B4) de l'embase, par rapport au corps du module linéaire, présente des ouvertures (5B7) pour l'insertion de moyens de fixation (19), pour coopérer avec la partie du panneau en regard de la porte, et en particulier à l'une des charnières d'articulation adjacentes.

En se référant aux figures 5 et 7 des dessins, il peut être avantageusement disposées des pattes d'attache complémentaires (5C) non liées à l'un quelconque des brins (7.1 - 7.2) de la courroie d'entraînement. Ces pattes d'attache ont ainsi un profil sensiblement parallélépipédique avec latéralement des rainures horizontales (5C1) permettant l'engagement desdites pattes dans la partie inférieure du module linéaire de guidage autour de son ouverture et de ses ailes inférieures. Les pattes (5C1) présentent également, sur leur partie débordante, des ouvertures (5C2) autorisant l'insertion de moyens (20) de fixation à l'un quelconque des panneaux en regard, et en particulier à l'une des charnières correspondantes.

Selon la longueur du module linéaire, il peut être prévu une pluralité de pattes (5C) régulièrement réparties sur la longueur de l'encadrement pour se fixer à une pluralité de panneaux de la porte, et plus particulièrement des charnières d'articulation correspondantes. Ces pattes (5C) peuvent ainsi être disposées de chaque côté du module linéaire derrière les pattes (5A - 5B) associées à la courroie d'entraînement.

On comprend ainsi que le dispositif selon l'invention permet un fonctionnement contrôlé et régulé de l'ouverture de tous types de portes de garage, portails ou autres, la puissance des moyens moteur étant choisie et adaptée pour éviter tous risques d'accidents, un sureffort entraînant l'arrêt automatique de l'ensemble. L'invention met en oeuvre un système simple, peu coûteux à réaliser et d'une grande fiabilité. En outre, le profil particulier du module linéaire offre un double guidage donné par les évidements latéraux (1.9) pour les pattes (5A - 5B), et par les ailes (1.4) pour les pattes (5C).

Dans la mise en oeuvre illustrée aux figures 1 à 4, la porte est ouverte par sa partie médiane. Sans sortir du cadre de l'invention, le module linéaire de guidage peut être utilisé également avec tous autres types de portes à coulissement et déplacement transversal (figure 15). Selon les cas, les pattes d'attache accouplées aux panneaux ou charnières d'articulation sont disposées sur le brin inférieur de la courroie, ou sur le brin inférieur et le brin supérieur afin de coordonner les mouvements. Il y a donc une très large possibilité d'adaptation et de modularité en fonction des types d'applications du dispositif selon l'invention à toutes fermetures, portes, portails et similaires. Il est possible, selon la nature de la porte, pleine ou constituée de panneaux, de combiner et de choisir le type de pattes (5A - 5B - 5C) d'entraînement. La figure 14 montre l'utilisation de deux modules linéaires de guidage disposés bout à bout dans le cas d'une très grande ouverture de bâtiment comprenant deux portes. La figure 16 illustre, d'une manière schématique, l'utilisation du dispositif à une porte basculante. Dans ce cas, le module linéaire est disposé verticalement. Une patte d'attache du type (5A) est fixée à un axe de débordement inférieur de la porte laquelle est guidée de toute manière connue. Le déplacement de la patte (5A), selon le fonctionnement des moyens de commande, permet le relevage de la porte et inversement.

A titre complémentaire, le dispositif de l'invention peut inclure des moyens de sécurité en cas de pannes électriques impromptues ou autres incidents. A cet effet, l'arbre moteur (22) peut être accouplé ou désaccouplé à l'axe de guidage (10) support de l'organe de renvoi (8). Plus précisément, en se référant aux figures 11, 12A, 12B, 13, l'arbre moteur (22) est associé à un sabot (23) par un clavetage coulissant (24), ledit sabot présentant un bossage profilé (23.1) susceptible de s'engager dans un profil complémentaire (8.2) de l'organe (8). L'arbre moteur présente une partie épaulée servant d'appui d'un moyen de rappel (31) élastique agissant à l'encontre du sabot. Celui-ci présente avantageusement une collerette (23.2) à portée conique (23.3) se prolongeant par une portée cylindrique (23.4). Un chapeau de protection (25) ou carter est fixé au corps du module par vis (26) ou autre, et présente un évidement central (25.1) pour le passage du sabot. Ainsi qu'il apparaît figure 13, le chapeau (25) présente des ailes (25.2) d'appui contre le corps en définissant ainsi un espace (27) permettant l'engagement et le déplacement d'un moyen (28) assurant le désaccouplement de l'arbre moteur. Ce moyen est établi sous forme d'un corps ayant dans sa partie basse la forme d'une fourchette (28.1) avec une cavité intérieure profilée circulaire (28.2) se prolongeant par une ouverture à pans coniques (28.3). Dans sa partie supérieure, le moyen (28) présente une large ouverture (28.4) et une face de fond (28.5). En outre, le chapeau (25) ou carter de protection est agencé avec des ouvertures (25.3 - 25.4) permettant la fixation dans son épaisseur d'un levier (29) articulé en (30). Ce levier de préhension, en position verticale normale, peut être basculé vers l'avant afin de pousser le moyen (28) et introduire la fourchette (28.1) autour du profit complémentaire du sabot afin de le dégager à l'encontre du moyen de rappel (31) et désaccoupler le moyen moteur. De par sa forme et profit, le sabot est introduit au fond de l'écbancrure de la fourchette en y étant correctement maintenu. Le levier reprenant sa position verticale vient sensiblement contre la face de fond (28.5) du moyen (28). Pour accoupler à nouveau le moyen moteur, le levier est basculé dans l'autre sens en poussant vers l'arrière le moyen (28) et libérant le sabot. Ce dernier sous l'effet de détente du moyen de rappel, reprend sa position et réenclenche avec l'axe de guidage (10). Cette sécurité peut être avantageuse pour désaccoupler l'arbre moteur en cas de pannes élctriques et faciliter ainsi la poussée manuelle de la porte.

En se référant aux figures 20 à 23, on a illustré une variante de réalisation des éléments d'attache (5) susceptibles de se déplacer a l'intérieur du corps du module linéaire de guidage tel que défini précédemment. Il est préalablement rappelé que ce corps peut recevoir un ou plusieurs moyens d'attache.

Dans cette nouvelle réalisation, les éléments d'attache sont référencés par (32) et sont essentiellement constitués de manière simplifiée par un chariot tubulaire de section rectangulaire par exemple, chaque chariot disposé à l' intérieur du corps modulaire recevant un bras prolongateur (32.1) orienté vers l'extérieur et débordant entre les ailes (1.4) supérieures du corps du module. Le bras est fixé par soudure ou autrement au chariot. Chaque bras est susceptible d'être associé par tous moyens de liaison approprié avec des pattes d'attache associées aux panneaux constitutifs de la porte. Chaque chariot est susceptible de se déplacer à l'intérieur du module de guidage, et à cet effet, chaque chariot reçoit transversalement un axe (32.2) débordant latéralement de part et d'autre, et recevant des galets (32.3) ou moyens de guidage susceptibles de se déplacer dans les évidements latéraux (1.9) formés dans te corps du module de guidage. La courroie d'entrainement est déplacée par les moyens décrits précédemment dans ta première réalisation et ses brins supérieurs et inférieurs (7.1-7.2) sont engagés à l'intérieur du volume du chariot. On a représenté aux figures 20 et 21, un premier chariot disposé à chacune des extrémités du module linéaire, ces chariots étant de conception simplifiée. On a représenté aux figures 20 et 22, un second chariot étant agencé en outre pour recevoir les extrémités de la courroie et leurs moyens de fixation par boulonnage de manière similaire à ta première réalisation. Cette fixation s'effectue sur le brin supérieur de ta courroie. A cet effet, on utilise une plaque de liaison (32.4) présentant des extrémités crantées par exemple (32.5) pour recevoir les extrémités crantées de la courroie. La fixation par boulonnage permet le rapprochement et le serrage de la courroie contre la paroi supérieure interne du chariot.

On a représenté aux figures 20 et 22, un autre chariot agencé en outre pour assurer sa fixation et liaison au brin inférieur de la courroie. On utilise également une plaque (32.6) crantée ou non susceptible de venir en appui contre ledit brin supérieur par l'effet de serrage et fixation des boulons.

Avantageusement, chaque chariot peut comprendre entre ses axes de positionnement des galets une paroi horizontale (32.7) sensiblement déportée vers l'extérieur pour dégager et guider les brins de la courroie.

La conception mécanique des chariots (32) est beaucoup plus simple à réalisée et d'un faible coût de revient. Chaque chariot reçoit un axe d'entrainement dont tes extrémités reçoivent des galets de guidage pour s'adapter et se positionner dans les évidements latéraux (1.9) du corps du module.

Il convient maintenant de faire référence aux figures 24 a 27 montrant une variante d'application du dispositif selon l'invention, ledit dispositif étant agencé et conçu avec les différents éléments constitutifs décrits précédemment.

Dans la mise en oeuvre précitée, il s'agit d'obturer une ouverture, par une porte constituée d'un panneau souple type bâchage (33) pouvant être déplacé par relevage vertical ou déploiement. A cet effet, on dispose autour de l'encadrement et verticalement deux modules linéaires selon l'invention dont les fentes supérieures sont disposées en regard l'une de l'autre. La bâche (33) en matériau souple est ainsi constituée avec une pluralité de goussets (33.1) régulièrement disposés sur toute la hauteur de celle-ci, lesdits goussets étant susceptibles de recevoir des éléments tubulaires (34) sous forme de barres, de grande longueur. Les extrémités de ces éléments tubulaires sont alors associés et fixés à des éléments d'attache (5) ou (32) du type précité et introduits dans les modules de guidage selon l'invention. Lesdits modules reçoivent comme précédemment une courroie d'entrainement (7) et selon une particularité de la présente mise en oeuvre seul l'élément d'attache inférieure de la bâche est fixé à ladite courroie. Les autres éléments d'attache associés aux barres intermédiaires laissent le passage libre des différents brins de la courroie. Dans leur partie supérieure verticale, tes modules reçoivent le moyen d'entrainement moteur (35) qui est accouplé de toutes manières appropriées à la poulie de renvoi supérieure a la courroie. Un tube supérieur de synchronisation (36) relie les deux modules entre eux pour permettre le relevage de la bâche d'une manière synchronisée à partir des deux modules précités. Ainsi qu'il apparait à la figure 25 des dessins, le relevage de la bâche sous l'action de déplacement de la barre intermédiaire inférieure provoque sa mise en butée successives avec les barres intermédiaires sucessives dans un plan supérieur, la bâche présentant alors ainsi qu'illustré aux dessins des parties lâches au fur et à mesure du relevage.

En se référant aux figures 26 et 27, les barres intermédiaires (34) sont fixées par soudure aux pattes d'attache ou pénètrent par emboitement dans les bras prolongateur (32.1) précités. Il peut être prévu à titre complémentaire des moyens de guidage sous forme de paliers (37) disposés dans les parties aménagées avant et arrière du corps du module linéaire. Dans le cas de la figure 26 un palier de ce type est illustré disposé près des ailes (1.4) du corps du module, ledit palier présentant une collerette (37.1) s'engageant dans une fente réceptrice du corps du module.

Figure 27, on a représenté le positionnement du tube supérieur de synchronisation, dont les extrémités sont engagées dans le corps de chaque module de guidage, avec utilisation de différents paliers (38) autorisant son mouvement.

Dans cette mise en oeuvre, le dispositif selon l'invention trouve une application très avantageuse et notamment pour les fermetures des entrepots des magasins de grande distribution dans lesquels tes mouvements de va et vient lors des différents transferts de produits sont nombreux. L'invention permet un relevage aisé, rapide et synchronisé qui peut être combiné le cas échéant avec une détection par cellule photo-électrique pour assurer son fonctionnement.

Tout en restant dans le cadre de l'invention, il est possible d'utiliser une batterie de modules linéaires de guidage disposés selon toute orientation désirée pour assurer des mouvements d' ouverture/fermeture soit par déplacement latéral soit par déplacement de relevage vertical.

## Revendications

1. Dispositif d'ouverture-fermeture de portes de garages et fermetures similaires, lesdites portes étant du type comprenant un ou plusieurs panneaux, caractérisé en ce qu'il est constitué par un module linéaire de guidage (1)constitué par un profilé long monobloc présentant une section en oméga avec une paroi supérieure (1.3), des parois latérales profilées (1.1-1.2) définissant entre elles un passage (1.5) pour autoriser le déplacement et la translation contrôlés de un ou de plusieurs moyens d'attache (5), introduits et coulissants dans le module linéaire,
et en ce que ledit module présente intérieurement une cavité longitudinale (1.6) sur toute sa longueur autorisant l'introduction du moyen de transmission et d'entraînement (7) et du ou des moyens d'attache (5) précités, ladite cavité étant agencée près de ses côtés latéraux avec des évidements (1.9) de guidage et de translation desdits moyens (7 et 5),
et en ce que ledit module s'applique sur au moins une partie fixe supérieure ou verticale, de l'encadrement (2) de la construction, a partir duquel est définie l'ouverture de passage de la porte, le ou les différents panneaux ou en partie seulement étant accouplés à un ou des moyens d'attache (5) permettant, lors du fonctionnement de ce dernier, d'accompagner automatiquement le mouvement des différents panneaux lors de l'ouverture-fermeture de la porte.

2. Dispositif selon la revendication 1, caractérisé en ce qu'il comprend des moyens moteur (6) de puissance définie et des moyens de transmission et d' entraînement (7) permettant le déplacement et la translation du ou des moyens d'attache (5) précités et du ou des panneaux associés, lesdits moyens moteur (6) ayant une puissance contrôtée et étant en liaison avec des moyens de régulation et de détection de surcharge assurant la fonction d'arrêt du déplacement pour éviter des efforts excessifs lors d'un blocage inopiné au moment du fonctionnement de l'ouverture-fermeture de la porte.

3. Dispositif selon la revendication 1, caractérisé en ce que le module linéaire de guidage (1), ledit module autorisant dans sa cavité longitudinale (1.6) l'introduction du moyen de transmission et d'entraînement (7) du ou des moyens d'attache (5) précités.

4. Dispositif selon la revendication 3, caractérisé en ce que le module linéaire de guidage est agencé intérieurement près de chacune de ses extrémités avec des ouvertures profilées pour l'insertion et positionnement transversal de moyens de guidage et de renvoi (8 et 9) et de leurs axes support (10 - 11), du moyen d'entraînement (7).

5. Dispositif selon l'une quelconque des revendications 1, 3 et 4, caractérisé en ce que le moyen d'entraînement est une courroie, ladite courroie étant guidée près des extrémités du module linéaire par des organes de renvoi (8 et 9) montés a rotation libre sur des axes de guidage (10 - 11) disposés transversalement aux extrémités du module, ladite courroie d'entraînement présentant un brin supérieur (7.2) et un brin inférieur (7.1).

6. Dispositif selon la revendication 5, caractérisé en ce que les organes de renvoi (8 - 9) présentent des flasques (8.1 - 9.1) contrôlant le débattement latéral de la courroie.

7. Dispositif selon la revendication 5, caractérisé en ce que l'axe de guidage (10) de l'organe de renvoi (8) est monté avec une capacité d'ajustement en position à l'intérieur de lumières oblongues formées dans les parois du module pour la mise en tension de ladite courroie.

8. Dispositif selon la revendication 5, caractérisé en ce que le brin inférieur (7.1) du moyen d'entraînement (7) est accouplé à au moins une patte d'attache (5A) profitée solidarisée à au moins l'un des panneaux de la porte.

9. Dispositif selon la revendication 8, caractérisé en ce que la patte d'attache (5A) comprend une embase (5A1) profilée en T, dont la base est disposée entre les brins (7.1 - 7.2) de la courroie, en permettant sa fixation sur le brin (7.1) par sa partie intérieure, une plaque d'appui (15) étant disposée contre la face extérieure du brin (7.1) et des moyens de blocage (16) assurant la liaison de t'ensemble, et en ce que ladite embase se prolonge vers le bas avec une jambe (5A3) profilée susceptible de s'engager entre tes ailes inférieures du module en débordant de celui-ci, ladite jambe étant agencée avec des moyens (5A4) constituant la partie d'attache des panneaux.

10. Dispositif selon la revendication 8, caractérisé en ce que l'embase (5A1) est agencée avec un profit latéral s'engageant et étant guidé dans les évidements intérieurs (1.9) formés dans le corps du module.

11. Dispositif selon la revendication 5, caractérisé en ce que le brin supérieur (7.2) du moyen d'entraînement (7) est accouplé à au moins une patte d'attache (5B) solidarisée à au moins l'un des panneaux de la porte.

12. Dispositif selon la revendication 11, caractérisé en ce que la patte d'attache (5B) comprend une embase profilée (5B1) présentant plusieurs parties étagées (5B2 - 5B3 - 5B4) autorisant respectivement son guidage à l'intérieur du module linéaire, le passage libre du brin inférieur, te débordement extérieur de la zone et partie de fixation à l'un des panneaux de la porte.

13. Dispositif selon la revendication 12, caractérisé en ce que t'embase (5B1) est profilée dans sa partie haute avec une zone surélevée (5B5) formant chemin de guidage et de positionnement du brin supérieur, une bride (17) étant rapportée et disposée pour enserrer ledit brin, des moyens de blocage et de fixation (18) étant introduit dans la partie (5B2) de l'embase pour coopérer avec ladite bride, et en ce que la partie sousjacente (5B3) de l'embase présente une ouverture (5B6) autorisant le libre passage du brin inférieur, et en ce que la partie débordante (5B4) de l'embase présente des ouvertures (5B7) pour l'insertion de moyens de liaison (19) à la partie de panneaux en regard.

14. Dispositif selon la revendication 13, caractérisé en ce que ta partie (5B2) de l'embase est profilée à ses extrémités latérales pour être guidée dans les évidements latéraux (1.9) intérieurs du module linéaire.

15. Dispositif selon l'une quelconque des revendications 8, 9, 11, 12, 13, caractérisé en ce que la ou tes pattes d'attache (5A - 5B) sont solidarisées à un ou des moyens d'articulation formant charnières d'au moins deux panneaux constitutifs de la porte.

16. Dispositif selon la revendication 1, caractérisé en ce qu'il comprend des pattes d'attache complémentaires (5C) non liées au moyen d'entraînement (7), lesdites pattes ayant un profil sensiblement parallélépipédique avec des rainures (5C1) permettant son engagement dans la partie inférieure du module linéaire de guidage, lesdites pattes (5C1) présentant, sur leur partie débordante, des ouvertures (5C2) autorisant l'insertion de moyens (20) de fixation à l'un quelconque des panneaux en regard.

17. Dispositif selon l'une quelconque des revendications 1 et 5, caractérisé en ce qu'il inclut des moyens de sécurité autorisant l'accouplement ou désaccouplement du moyen moteur à l'axe de guidage et moyen d'entraînement des pattes.

18. Dispositif selon la revendication 17, caractérisé en ce que le moyen moteur (22) est associé à un sabot (23) par clavetage coulissant (24), ledit sabot présentant un bessage profilé (23.1) s'engageant dans un profit complémentaire (8.2) de l'organe (8), ledit sabot présentant une collerette (23.2) à pans coniques (23.3) se prolongeant par une portée cylindrique (23.4), un moyen de rappel (31) élastique étant disposé entre le sabot et l'arbre moteur, et en ce qu'un moyen (28) profilé est susceptible de coopérer avec les profits coniques et cylindriques dudit sabot pour autoriser son dégagement et le désaccouplement de l'arbre moteur.

19. Dispositif selon la revendication 18, caractérisé en ce qu'un chapeau de protection (25) est fixé sur le corps du module en enserrant ledit sabot, et en définissant un évidement intérieur (27) pour le passage et déplacement du moyen (28), ledit moyen (28) présentant une forme en fourche (28.1) dans sa base et une face de fond (28.5) formant butée, et en ce qu'un levier (29) articulé provoque te déplacement du moyen (28) pour engager sa forme échancrée interne à pans coupés et circulaires (28.1 - 28.2) réalisée dans sa partie fourche pour s'ajuster et bloquer en position le sabot après l'avoir déplacé.

20. Dispositif selon la revendication 1 caractérisé en ce qu'elle comprend dans l'application de porte constituée de différents panneaux pliés, des sabots de guidage (21) profilés susceptibles de coopérer avec les zones d'articulation non concernées par les éléments d'attache (5) associés aux panneaux de ladite porte, lesdits sabots étant profilés pour permettre lors du début du déplacement de la porte en translation l'amorce de prépliage des panneaux de porte précité. Lesdits sabots constituant des moyens de verrouillage en position de la porte.

21. Dispositif selon la revendication 20 caractérisé en ce que chaque sabot (21) comprend une semelle (21.1) de fixation et d'appui sur un plan fixe, et un tunnel de guidage (21.3) profité en V coopérant avec une forme intérieure (21.4) profilée en V et formant rampe, ledit tunnel recevant un moyen (21.7) du type galets et similaires coopérant avec l'articulation (A) de deux panneaux consécutifs non associés à un système d'attache.

22. Dispositif selon la revendication 1 caractérisé en ce que chaque sabot (21) est fixé de manière règlable le long de l'une des faces du module linéaire de guidage, ladite face étant agencée avec des rainures (1.10) profilée autorisant le positionnement, centrage des éléments de liaison.

23. Dispositif selon l'une quelconque des revendications 1, 3, 4, 5 caractérisé en ce que tes éléments d'attache sont constitués par un ou des chariots tubulaires (32) profilés disposés à l'intérieur du corps modulaire, et recevant un bras prolongateur (32.1) orienté vers l'extérieur et débordant entre les ailes (1.4) du corps du module, ledit bras étant associé aux pattes d'attache associés aux panneaux constitutifs de la porte, et en ce que chaque chariot reçoit transversalement un ou plusieurs axes (32.2) débordant latéralement et recevant à leurs extrémités des galets de guidage (32.3) susceptibles de se déplacer dans les évidements latéraux (1.9) formés dans le corps du module, et en ce que le moyen d'entrainement (7) est disposé à l'intérieur dudit embout.

24. Dispositif selon la revendication 23 caractérisé en ce que certains chariots tubulaires sont agencés pour recevoir des moyens de fixation des extrémités du moyen de transmission et d'entrainement (7).

25. Dispositif selon l'une quelconques des revendications 23 et 24 caractérisé en ce que au moins un chariot tubulaire est agencé avec des moyens de liaison pour être fixé au brin inférieur du moyen d'entrainement, et au moins un chariot tubulaire est agencé avec des moyens de liaison pour être fixé au brin supérieur du moyen d'entrainement.

26. Dispositif selon l'une quelconque des revendications 23, 24, 25 caractérisé en ce que certains chariots sont agencés intérieurement avec une paroi positionnée en débordement extérieur par rapport aux axes support des galets pour assurer un guidage du moyen d'entrainement.

27. Dispositif selon l'une quelconque des revendications 1 à 26, caractérisé dans son application à l'ouverture et fermeture de portes souples constituées d'éléments de bâchage, relevables verticalement, ladite porte recevant de part et d'autre de son ouverture deux modules linéaires de guidage disposé en regard, et en ce que la porte comprend une bâche (33) comprenant une pluralité de goussets (33.1) régulièrement disposés sur toute sa hauteur et recevant des éléments tubulaires (34) dont les extrémités sont associés et fixés aux éléments d'attache (5-32) de chaque module linéaire de guidage, une barre de synchronisation (36) étant disposée dans la partie supérieure de l'encadrement pour autoriser la mise en fonctionnement simultanée et synchronisée de deux modules linéaires de guidage pour autoriser te relevage de la bâche.

28. Dispositif selon la revendication 27, caractérisé en ce que le tube de synchronisation (36) est associé à une motorisation, les extrémités du tube de synchronisation étant introduite dans les parties supérieures verticales des modules linéaires, et accouplées aux moyens de transmission et d'entrainement (7) des éléments d'attache (5-32).

29. Dispositif selon la revendication 1, caractérisé en ce que le module linéaire de guidage présente sur ses faces extérieures une pluralité de rainures (1.10) pour autoriser le positionnement et fixation d'éléments de capotage et de fixation, et/ou d'éléments et équipements d'asservissement et de commande électrique, et/ou d'élément de verrouillage en position de la porte en position fermée.
